# EUROPÄISCHE PATENTANMELDUNG

(11) **EP 4 464 624 A1**
(43) Veröffentlichungstag der Anmeldung: **20.11.2024**
(21) Anmeldenummer: 24168885.2
(22) Anmeldetag: 08.04.2024
(51) Int. Cl.: B65F 3/02

(54) **VERFAHREN ZUR STEUERUNG EINES SICHERHEITSSYSTEMS**

(30) Priorität: 08.05.2023 DE 102023111862
(71) Anmelder: Zöller-Kipper GmbH, 55130 Mainz (DE)
(72) Erfinder: Rücker, Johannes, 55130 Mainz (DE)
(74) Vertreter: Regler, Markus Egid

(57) **Zusammenfassung**

Verfahren zur Steuerung eines Sicherheitssystems für ein Abfallsammelfahrzeugmit einer Hub-Kippvorrichtung, die zumindest in einem manuellen und in einem automatischen Modus betreibbar ist,
mit zumindest einem Sensorsystem zum Detektieren der Anwesenheit von Personen in einem Arbeitsraum der Hub-Kippvorrichtung, so dass der automatische Modus unterbrochen werden kann, sobald die Anwesenheit einer Person detektiert wird, mit folgenden Schritten:

a) Überprüfen der Funktionsfähigkeit des zumindest einen Sensorsystems
b) Einleitung einer Maßnahme, die geeignet ist, einen Bediener zur Kontrolle des Sensorsystems zu bewegen, sobald die Überprüfung ergibt, dass das Sensorsystem nicht funktionsfähig ist.

## Beschreibung

Die Erfindung betrifft ein Verfahren zur Steuerung eines Sicherheitssystems mit den Merkmalen von Patentanspruch 1.

Beim Betrieb von Abfallsammelfahrzeugen werden die zu entleerenden Abfallbehälter mit Hub-Kippvorrichtungen zumeist in einem automatischen Modus in eine Ladewanne des Fahrzeugs entleert. In einem automatischen Modus wird der Entleervorgang nicht mehr durch einen Knopfdruck manuell vom Bedienpersonal gestartet, sondern er beginnt, sobald die Hub-Kippvorrichtung erkennt, dass ein Abfallbehälter an der Aufnahme der Hub-Kippvorrichtung positioniert ist.

In der Ladewanne wird der Abfall mit einer Verdichtungsvorrichtung zusammengepresst und in einen Sammelraum befördert. Dabei bestehen erhebliche Gefahren für Leib und Leben des Bedienungspersonals, wenn dieses durch die Hub-Kippvorrichtung erfasst, angehoben oder sogar in die Ladewanne gestürzt wird oder auch an der Tonne hängenbleibt und dadurch in die Ladewanne gestürzt wird. Um dies zu verhindern sind Sicherheitssysteme bekannt, die sensorisch den Arbeitsbereich eines Abfallsammelfahrzeugs überwachen. In der DE 10 2019 113 507 A1 wird beispielsweise ein derartiges System offenbart.

Wenn ein derartiges Sicherheitssystem während eines automatischen Entleervorganges eine Person in einem kritischen Bereich an der Hub-Kippvorrichtung oder auf dem Abfallbehälter erkennt, wird der Vorgang abgebrochen.

Das Sicherheitssystem funktioniert nicht mehr, wenn die zugehörigen Sensoren kein entsprechendes Signal an die Steuerung des Sicherheitssystems übertragen. Der Grund dafür kann darin bestehen, dass die Signalleitung unterbrochen ist, etwa ein Kabel lose oder gerissen ist. Dann ist eine Reparatur notwendig, das Sicherheitssystem wird abgeschaltet oder wirkungslos geschaltet. Gleichzeitig ist ein automatischer Modus bei der Behälterentleerung nicht mehr möglich, die Hub-Kippvorrichtung ist nur noch in einem manuellen Modus betreibbar. Das heißt jeder Entleervorgang muss manuell in Gang gesetzt werden.

Andererseits kann der Sensor auch nur verschmutzt sein, dann ist es lediglich notwendig, diesen zu reinigen und eine Desaktivierung des automatischen Modus ist nicht zweckmäßig.

Es ist die Aufgabe der vorliegenden Erfindung, ein Verfahren zur Steuerung eines Sicherheitssystems für ein Abfallsammelfahrzeug zur Verfügung zu stellen, mit dem eine nicht notwendige Desaktivierung des automatischen Modus vermieden wird und die Sicherheit des Bedienpersonals verbessert wird. Diese Aufgabe wird gelöst durch ein Verfahren mit den Merkmalen des Anspruchs 1. Weiterführende Ausgestaltungen des Verfahrens sind Gegenstand der abhängigen Ansprüche.

Die Erfindung betrifft ein Verfahren zur Steuerung eines Sicherheitssystems für ein Abfallsammelfahrzeug mit einer Hub-Kippvorrichtung, die zumindest in einem manuellen und in einem automatischen Modus betreibbar ist, mit zumindest einem Sensorsystem zum Detektieren der Anwesenheit von Personen in einem Arbeitsraum der Schüttung, so dass der automatische Modus unterbrochen werden kann, sobald die Anwesenheit einer Person detektiert wird, mit folgenden Schritten:
a) Überprüfen der Funktionsfähigkeit des zumindest einen Sensorsystems
b) Einleitung einer Maßnahme, die geeignet ist, einen Bediener zur Kontrolle des Sensorsystems zu bewegen, sobald die Überprüfung ergibt, dass das Sensorsystem nicht funktionsfähig ist.

Die Steuerung überprüft ständig das oder die Sensorsysteme. Eine Funktionsunfähigkeit kann gegeben sein, wenn beispielsweise kein Signal von Sensor an die Steuerung übertragen wird, weil das Kabel defekt oder lose ist. Außerdem kann es vorkommen, dass ein Abfallbehälter nicht erkannt wird, weil der Sensor verschmutzt ist oder er durch einen Stoß verstellt wird und sein Detektionsbereich den Arbeitsraum nicht mehr erfasst. Zudem ist es beispielsweise möglich, dass durch einen Defekt invalide Messdaten geliefert werden. Wenn das Sicherheitssystem nicht mehr funktionsfähig ist, muss es repariert werden und es ist notwendig, den automatischen Modus abzustellen, um die Verletzungsgefahr für das Bedienpersonal zu minimieren. Andererseits kann beispielsweise eine Verschmutzung unproblematisch entfernt werden, so dass das Bedienpersonal die Fehlfunktion selbst beheben kann. Dann ist eine Reduzierung des Funktionsumfangs der Hub-Kippvorrichtung nicht notwendig.

Um zu vermeiden, dass das Bedienpersonal die Funktionsunfähigkeit einfach ignoriert, sind Maßnahmen vorgesehen, die einen Bediener zur Kontrolle des Sensorsystems bewegen sollen. Damit ist gewährleistet, dass der Zustand der Sensoren richtig konstatiert wird und nachfolgend die Betriebsfähigkeit der Hub-Kippvorrichtung entsprechend gestaltet wird.

In einer besonderen Ausführungsform der Erfindung besteht die Maßnahme darin, dass nach einer festlegbaren Anzahl von Leerungen oder nach einem festlegbaren Zeitraum der automatische Modus für den Bediener reversibel desaktiviert wird. Das bedeutet, dass zunächst die Hub-Kippvorrichtung nach Detektion der Funktionsunfähigkeit des Sensorsystems normal weiterbetrieben werden kann und dann aber der für den Bediener gefährlichere automatische Modus abgeschaltet wird, so dass nur noch der Betrieb im manuellen Modus möglich ist. Der Bediener muss erst wieder in den automatischen Modus umstellen. Dann kann der Betrieb im automatischen Modus weiterlaufen. Wenn der Bediener die Ursachen der Funktionsunfähigkeit des Sensorsystems nicht überprüft und gegebenenfalls behebt, läuft der automatische Betrieb wiederum nur für die festgelegte Anzahl Leerungen, bevor wieder auf den manuellen Modus umgestellt wird. Dieser ist für die Bediener aufwändiger und durch das stetige Umstellen in diesem Modus erhält er einen Anreiz, das Sensorsystem zu kontrollieren.

Dadurch, dass der automatische Modus erst nach einer gewissen Anzahl von Leerungen oder eine gewissen Zeit desaktiviert wird, wird zudem gewährleistet, dass einzelne oder einige aufeinanderfolgende Fehlmessungen zu einer Desaktivierung führen.

In einer weiteren Ausführungsform der Erfindung besteht die Maßnahme darin, dass nach einer festlegbaren Anzahl von Leerungen oder nach einem festlegbaren Zeitraum der automatische Modus für den Bediener irreversibel desaktiviert wird. Damit wird insbesondere die Sicherheit für die Bediener erhöht, da dann sicherheitshalber der gefährlichere Betriebsmodus abgeschaltet wird. Wenn dem Bediener bewusst ist, dass der für ihn angenehmere automatische Modus irgendwann abgeschaltet wird, ist er eher dazu bereit, sich um die Kontrolle des Sensorsystems zu bemühen.

Dadurch, dass der automatische Modus erst nach einer gewissen Anzahl von Leerungen oder eine gewissen Zeit desaktiviert wird, wird zudem gewährleistet, dass einzelne oder einige aufeinanderfolgende Fehlmessungen zu einer Desaktivierung führen.

Insbesondere kann diese Ausgestaltung mit der zuvor beschriebenen reversiblen Abschaltung kombiniert werden, beispielsweise dergestalt, dass nach einer festlegbaren Anzahl von reversiblen Abschaltungen oder nach einer festlegbaren Anzahl von reversiblen Abschaltungen innerhalb eines festlegbaren Zeitraums der automatische Modus für den Bediener irreversibel desaktiviert wird.

Eine weitere Ausgestaltung der Erfindung sieht vor, dass die Maßnahme darin besteht, dass die Funktionsunfähigkeit einem Bediener visuell und/oder akustisch angezeigt wird, insbesondere als Leuchtsignal oder Fehlermeldungstext. Die Anzeige kann beispielsweise in der Fahrerkabine erfolgen und/oder an einer Bedienkonsole an der Hub-Kippvorrichtung. Der Bediener wird auf die Funktionsunfähigkeit des Sensorsystems hingewiesen. Bei mehreren Sensorsystemen kann auch das funktionsunfähige Sensorsystem unmittelbar bezeichnet werden.

Bevorzugt wird die visuelle und/oder akustische Anzeige mit zunehmender Dauer der Funktionsunfähigkeit intensiviert. Das kann erfolgen, indem das Leuchtsignal zu blinken beginnt und/oder in zunehmend schnellerer Folge blinkt oder ein akustisches Signal sich in Lautstärke und/oder Tonhöhe verändert, so dass der Bediener motiviert wird, diese Signale abzustellen, indem er die Funktionsfähigkeit der Sensorsysteme überprüft und gegebenenfalls wieder herstellt oder aber die Funktionsunfähigkeit beispielsweise quittiert und in den manuellen Modus umschaltet.

Weiterhin ist erfindungsgemäß vorgesehen, dass zumindest zwei Sensorsysteme vorgesehen sind, deren Detektionsbereiche sich zumindest bereichsweise überlappen. Dadurch wird die Überprüfung der Funktionsfähigkeit der Sensorsysteme verbessert. Wenn ein Sensorsystem valide Signale an die Steuerung überträgt und das andere Sensorsystem nicht, kann davon ausgegangen werden, dass die Funktionsfähigkeit des letzteren vermindert oder nicht vorhanden ist. Damit wird eine Redundanz geschaffen, die die Sicherheit des Bedienpersonals verbessert.

Weiterhin bevorzugt handelt es sich bei dem zumindest einen Sensorsystem um ein Ultraschallsensorsystem und/oder LIDAR-Sensorsystem. Diese Sensorsysteme sind gut geeignet, um die Anwesenheit von Personen im Arbeitsraum der Hub-Kippvorrichtung zu detektieren. Wenn mehrere Sensorsysteme eingesetzt werden, können auch unterschiedliche Sensortypen zum Einsatz kommen, was die Redundanz und damit die Sicherheit weiter erhöht.

In einer weiteren Ausgestaltung der Erfindung wird die Anwesenheit von Niederschlag überprüft und eine Maßnahme eingeleitet, wenn Niederschlag detektiert wird. Niederschlag, beispielsweise Schnee oder Regen, kann die ordnungsgemäße Funktionsfähigkeit von Sensorsystemen beeinträchtigen, indem beispielsweise Regentropfen erfasst werden und die Steuerung das zugehörige Sensorsignal missinterpretiert. Das kann zu einem unerwünschten Stoppen des Entleerprozesses führen, was vermieden werden soll. Aber auch sich auf dem Sensor absetzender Schnee kann dazu führen, dass die Funktionsunfähigkeit eines Sensorsystems gegeben ist. Anhand typischer Messsignale kann die Anwesenheit von Niederschlag überprüft werden.

Bevorzugt besteht die Maßnahme bei Anwesenheit von Niederschlag darin, dass das Signal zumindest eines Sensorsystems für einen festlegbaren Zeitraum und/oder bis zu einem Quittierungsvorgang bezüglich der Unterbrechung des automatischen Modus ignoriert wird. Denn bei Niederschlag kann keine sinnvolle Detektion von Personen in einem Arbeitsraum der Hub-Kippvorrichtung erfolgen. Wie oben bereits erwähnt ist ein ständiges Stoppen eines Entleervorgangs nicht erwünscht, da das ständige Quittieren der Störung und das Neustarten des Entleervorgangs zu Zeitverlusten führt. Daher wird das Signal des Sensorsystems zunächst ignoriert.

Bevorzugt wird dies dem Bedienpersonal visuell und/oder akustisch angezeigt, etwa durch Leuchtsignale, Alarmtöne oder Fehlermeldungstext auf einem Display, so dass das Bedienpersonal erhöhte Aufmerksamkeit und Vorsicht bei der Bedienung der Hub-Kippvorrichtung walten lassen kann. Außerdem kann der automatische Modus dann desaktiviert werden.

Das Signal des Sensorsystems kann über einen festlegbaren Zeitraum ignoriert werden. Danach wird eine erneute Überprüfung der Anwesenheit von Niederschlag durchgeführt und das Signal gegebenenfalls weiterhin ignoriert.

Das Ignorieren des Signals kann auch über einen festlegbaren Zeitraum erfolgen, nachdem der Niederschlag geendet hat. Die Steuerung erfasst dann dauerhaft den Niederschlag, währenddessen wird das Signal des Sensorsystems ignoriert und zusätzlich für einen zusätzlichen, festlegbaren Zeitraum.

Alternativ oder zusätzlich kann durch einen Quittierungsvorgang durch das Bedienpersonal bestätigt werden, dass das Signal des Sensorsystems nicht weiter ignoriert werden soll. Dies ist beispielsweise zweckmäßig, wenn der Niederschlag aufhört, so dass keine Falschdetektion mehr zu erwarten ist. Auch bei nur geringem Niederschlag oder wenn lediglich Spritzwasser das Sensorsignal bewirkt, so dass ein Stoppen des automatischen Modus nicht zu erwarten ist, kann durch ein Quittieren ein effizienter Betrieb der Hub-Kippvorrichtung sichergestellt werden.

Bevorzugt wird insbesondere das Signal eines Ultraschallsensorsystems ignoriert, da diese Systeme besonders anfällig für Fehldetektionen bei Niederschlag sind.

Insbesondere ein redundantes zweites Sensorsystem mit einer anderen Messmethode, beispielsweise LIDAR, ermöglicht es, dass die Sicherheit im Betrieb der Hub-Kippvorrichtung stets gegeben ist.

In der einzigen Figur ist in einem Ablaufplan exemplarisch eine Umsetzung des erfindungsgemäßen Verfahrens dargestellt, die im Folgenden erläutert wird.

In dem Verfahren wird die Funktionsfähigkeit des zumindest einen Sensorsystems stetig überprüft. Ist das Sensorsystem funktionsfähig, so ist der automatische Modus aktiv und der Betrieb wird unterbrochen, sobald in einem Arbeitsraum der Hub-Kippvorrichtung eine Person detektiert wird.

Sobald die Überprüfung ergibt, dass das Sensorsystem nicht mehr funktionsfähig ist, werden Maßnahmen eingeleitet, die geeignet sind, einen Bediener zur Kontrolle des Sensorsystems zu bewegen. Das Bedienpersonal wird zum einen visuell über die Funktionsunfähigkeit in Kenntnis gesetzt durch eine im 5-Sekunden-Rhythmus aufleuchtende Lampe sowie eine Fehlermeldung auf einem Display an der Hub-Kippvorrichtung. Zum anderen wird der automatische Modus nach fünfundzwanzig Leerungen für den Bediener reversibel desaktiviert. Der Bediener kann nun eine Überprüfung des Sensorsystems vornehmen oder die Sensoren reinigen und den automatischen Modus wieder aktivieren.

Reagiert der Bediener nicht auf die Maßnahmen und/oder ergibt die weiterlaufende Überprüfung, dass das Sensorsystem weiterhin nicht funktionsfähig ist, wird nach insgesamt zweihundertfünfzig Leerungen der automatische Modus für den Bediener irreversibel desaktiviert, da dann davon auszugehen ist, dass das Sensorsystem defekt ist. Das bedeutet, dass der Bediener den automatischen Modus neunmal wieder reaktivieren kann, bevor er endgültig nur noch im manuellen Modus weiterarbeiten kann.

Dies ermöglicht dem Bediener, die momentan laufende Betriebsfahrt erst zu einem geeigneten Zeitpunkt zu unterbrechen, um beispielsweise das Sensorsystem von Verschmutzung zu reinigen oder anderweitig zu überprüfen. Gleichzeitig hat der Bediener einen gewissen Druck, sich um die Überprüfung zu kümmern, will er nicht dauerhaft in dem unkomfortableren manuellen Modus weiterarbeiten.

Gleichzeitig ist aber auch bei einem Defekt des Sensorsystems gewährleistet, dass irgendwann der automatische Modus gar nicht mehr möglich ist. Er wird sicherheitshalber vollständig desaktiviert und eine Aktivierung ist erst wieder durch Wartungspersonal möglich. Dadurch wird die Sicherheit der Bediener gewährleistet.

Parallel dazu wird auch ständig die Anwesenheit von Niederschlag überprüft und gegebenenfalls werden Maßnahmen eingeleitet. Über Bestimmung der Laufzeit des Messignals des Sensorsystems kann eine ortsaufgelöste Messung erfolgen. Bei der Überprüfung von Niederschlag wird vorzugsweise ein Bereich in einem Abstand von fünf bis fünfzehn Zentimetern von dem Sensor betrachtet. In diesem Bereich ist nicht davon auszugehen, dass das Bedienpersonal regelmäßig hineingreift. Daher muss ein Sensorsignal eine andere Ursache haben. Eine gewisse Anzahl von Sensorsignalen in einem relativ kurzen Zeitraum, beispielsweise fünf Sensorsignale in zwei Minuten, deuten darauf hin, dass Niederschlag vorhanden ist.

Das Bedienpersonal wird zum einen visuell über die Funktionsunfähigkeit in Kenntnis gesetzt durch eine im 5-Sekunden-Rhythmus aufleuchtende Lampe sowie eine Meldung auf einem Display an der Hub-Kippvorrichtung.

Außerdem wird das betroffene Sensorsignal im laufenden Betrieb ignoriert, solange der Niederschlag anhält, um unerwünschte Abbrüche der Entleervorgänge zu vermeiden. Zusätzlich wird in einem Zeitraum von zehn Minuten nach Ende des Niederschlags, und solange kein erneuter Niederschlag detektiert wird, das Sensorsignal weiterhin nicht berücksichtigt.

Für den Fall, dass das Sensorsignal beispielsweise durch Spritzwasser bewirkt wurde, also gar kein Niederschlag vorhanden ist, kann das Bedienpersonal die Meldung der Steuerung quittieren, so dass das Sensorsignal weiter beachtet wird und das Sicherheitssystem weiterhin seine Funktion behält.

Am Ende des Tages führt das erfindungsgemäße Verfahren zu einer Verbesserung der Sicherheit für das Bedienpersonal und zu einem effizienteren Betrieb, weil der automatische Modus nicht unnötig irreversibel desaktiviert wird und der Bediener selbst mögliche Fehlfunktionen beheben kann.

## Patentansprüche

1. Verfahren zur Steuerung eines Sicherheitssystems für ein Abfallsammelfahrzeugmit einer Hub-Kippvorrichtung, die zumindest in einem manuellen und in einem automatischen Modus betreibbar ist,
mit zumindest einem Sensorsystem zum Detektieren der Anwesenheit von Personen in einem Arbeitsraum der Hub-Kippvorrichtung, so dass der automatische Modus unterbrochen werden kann, sobald die Anwesenheit einer Person detektiert wird, mit folgenden Schritten:
c) Überprüfen der Funktionsfähigkeit des zumindest einen Sensorsystems
d) Einleitung einer Maßnahme, die geeignet ist, einen Bediener zur Kontrolle des Sensorsystems zu bewegen, sobald die Überprüfung ergibt, dass das Sensorsystem nicht funktionsfähig ist.

2. Verfahren nach Anspruch 1 **dadurch gekennzeichnet, dass** die Maßnahme darin besteht, dass nach einer festlegbaren Anzahl von Leerungen oder nach einem festlegbaren Zeitraum der automatische Modus für den Bediener reversibel desaktiviert wird.

3. Verfahren nach Anspruch 1 oder 2 **dadurch gekennzeichnet, dass** die Maßnahme darin besteht, dass nach einer festlegbaren Anzahl von Leerungen oder nach einem festlegbaren Zeitraum der automatische Modus für den Bediener irreversibel desaktiviert wird.

4. Verfahren nach zumindest einem der Ansprüche 1 bis 3 **dadurch gekennzeichnet, dass** die Maßnahme darin besteht, dass die Funktionsunfähigkeit einem Bediener visuell und/oder akustisch angezeigt wird, insbesondere als Leuchtsignal oder Fehlermeldungstext.

5. Verfahren nach Anspruch 4 **dadurch gekennzeichnet, dass** die visuelle und/oder akustische Anzeige mit zunehmender Dauer der Funktionsunfähigkeit intensiviert wird.

6. Verfahren nach zumindest einem der Ansprüche 1 bis 5 **dadurch gekennzeichnet, dass** zumindest zwei Sensorsysteme vorgesehen sind, deren Detektionsbereiche sich zumindest bereichsweise überlappen.

7. Verfahren nach zumindest einem der Ansprüche 1 bis 6 **dadurch gekennzeichnet, dass** es sich bei dem zumindest einen Sensorsystem um ein Ultraschallsensorsystem und/oder LIDAR-Sensorsystem handelt.

8. Verfahren nach zumindest einem der Ansprüche 1 bis 6 **dadurch gekennzeichnet, dass** die Anwesenheit von Niederschlag überprüft wird und eine Maßnahme eingeleitet wird, wenn Niederschlag detektiert wird.

9. Verfahren nach Anspruch 8 **dadurch gekennzeichnet, dass** die Maßnahme bei Anwesenheit Niederschlag darin besteht, dass das Signal zumindest eines Sensorsystems für einen festlegbaren Zeitraum und/oder bis zu einem Quittierungsvorgang bezüglich der Unterbrechung des automatischen Modus ignoriert wird.

10. Verfahren nach Anspruch 9 **dadurch gekennzeichnet, dass** das Signal eines Ultraschallsensorsystems ignoriert wird.
